# FASCICULE DE BREVET EUROPEEN

(11) **EP 0 159 939 B1**
(45) Date de publication et mention de la délivrance du brevet: **02.08.1989**
(21) Numéro de dépôt: 85400702.8
(22) Date de dépôt: 09.04.1985
(51) Int. Cl.: B65D 30/10

(54) **Bande continue de sacs**
Ununterbrochener Streifen von Säcken
Continuous web of bags

(30) Priorité: 10.04.1984 ES 278949; 29.08.1984 ES 281395
(43) Date de publication de la demande: 30.10.1985
(73) Titulaire: ESSELTE BUSINESS SYSTEMS, S.A., 08228 Terrassa (Barcelona) (ES)
(72) Inventeur: Gonzalez Llorens, Rafael, Mataro Barcelona (ES); Vidal Sole, Juan, Mataro Barcelona (ES)
(74) Mandataire: Leiser, Gottfried, Dipl.-Ing.

(56) Documents cités:
- WO-A-84/00322
- DE-A- 1 611 647
- DE-A- 2 107 251
- FR-A- 1 343 741
- FR-A- 2 469 355
- GB-A- 1 271 376

## Description

La présente invention concerne une bande continue de sacs du type utilisé dans les machines distributrices de sacs communément appelés "chemisette", qui présentent une large échancrure entre les deux poignées latérales. Ces sacs sont unis au départ entre eux, formant ainsi la bande sur laquelle sont pratiquées des lignes pointillées placées à la partie supérieure des poignées, ce qui permet de séparer chaque sac de celui qui le suit. Ceci s'effectue en exerçant une action grâce à des moyens de traction situés dans la machine de distribution, mais il arrive souvent que sous l'effet de cette traction les sacs se froissent et arrivent même à se déchirer aux points d'union étroits et peu solides des poignées.

Ce problème a été résolu grâce à la bande continue de sacs selon la revendication 1, objet de la présente invention, dans laquelle on a supprimé la grande ouverture correspondant à l'échancrure entre les poignées, et les lignes pointillées ont été disposées de telle façon qu'elles occupent toute la largeur de la bande; on a prévu deux coupures longitudinales qui se trouvent sur chaque face de la bande continue de chaque sac, afin de déterminer l'échancrure et la formation des poignées lorsque chaque sac est séparé de celui qui le suit.

Néanmoins, dans cette première réalisation de l'invention apparaît un inconvénient important qui est le fait que lors de l'opération de coupe, pour permettre les découpes qui détermineront l'ouverture correspondant à l'échancrure et produiront la séparation entre les sacs, il se forme des petits restes allongés provenant de la coupe de la matière plastique, qui restent généralement à l'intérieur de chaque sac et correspondent à chaque poignée, ce qui provoque pour l'utilisateur une gêne et un effet désagréable.

Dans une deuxième forme de réalisation plus intéressante de l'invention, on a non seulement éliminé cet inconvénient, mais également réalisé une économie de matière plastique, en obtenant un plus grand reste récupérable à la coupe grace au matriçage du matériau qui provoque une ouverture qui remplace la coupe unique de la première forme de réalisation, ce qui permet également d'obtenir un résultat esthétique supérieur à celui atteint jusqu'à présent avec le sac type chemisette.

L'invention sera bien comprise à l'aide de la description qui suit, en référence au dessin schématique annexé illustrant, à titre d'exemples non limitatifs, deux formes de réalisation de cette bande continue de sacs:
Figure 1 montre un fragment d'une première forme de réalisation de la bande objet de l'invention;
Figure 2 représente un sac séparé de la bande de figure 1 ;
Figure 3 est une vue en perspective et à échelle légèrement agrandie d'un détail partiel d'un sac selon figure 2;
Figure 4 représente une vue d'en haut d'une seconde forme plus intéressante de réalisation de la bande; et figure 5 représente un sac déjà séparé de la bande de figure 4.

Si l'on considère en premier lieu la réalisation représentée sur les figures 1, 2 et 3, on peut voir que celle-ci se compose d'une bande tubulaire conventionnelle, aplatie et continue (1), en matière plastique flexible, qui présente, sur ses bords longitudinaux, des plis (2) dirigés vers l'intérieur. La bande (1) comprend des lignes transversales de soudure (3) qui constituent les fonds respectifs des sacs, et des lignes pointillées (4), également transversales et proches des précédentes, qui permettent de séparer chaque sac de celui qui le suit.

Entre chaque côté de la bande tubulaire (1) et l'arête interne ou ligne de pliure (2a) du pli respectif (2), sont disposées les découpes longitudinales (5) qui correspondent aux deux faces de la bande (1) et du pli (2). Ces découpes (5) partent légèrement au-dessus de la ligne pointillée (4) de chaque sac et s'étendent sur une longueur déterminée vers la ligne de soudure (3) qui constitue le fond du sac lui-même, ces découpes (5) se terminant en tronçons semi- circulaires (5a), placés face à face. Il a été prévu, pour chaque sac, deux lignes transversales de soudure (6), proches de la ligne pointillée (4) et qui vont de chaque découpe (5) jusqu'au bord correspondant de la bande, réunissant ainsi les deux faces de celle-ci avec le pli (2) respectif.

Dans la forme de réalisation représentée sur les figures 4 et 5, qui est la forme préférentielle de l'invention, une ouverture oblongue longitudinal (10), parallèle au bord longitudinal de la bande (1), est pratiquée par matriçage sur chaque ligne de pliure interne (2a) de chaque pli longitudinal; de cette façon, les bords longitudinaux de cette ouverture oblongue (10) sont disposés chacun de chaque côté de la ligne de pliure interne (2a), et l'un de ses bords transversaux (11) est placé sur la ligne pointillée (4) ou entre celle-ci et la ligne adjacente de soudure (3) correspondante, constituant le fond d'un sac, alors que l'autre bord transversal (12) est de forme sensiblement semi-circulaire.

Les machines distributrices qui fournissent des sacs à partie d'une bande continue (1) sont normalement munies d'un organe qui détecte le passage de chaque sac à fournir; les composants de cet organe détecteur sont disposés de chaque côté de la bande (1) et effectuent cette détection au moyen de l'échancrure que présentent les sacs du type chemisette. Comme le sac objet de la présente invention ne présente pas cette échancrure afin de ne pas affaiblir son corps et de pouvoir résister sans se froisser ou se déchirer aux efforts de traction produits par le mécanisme de la machine qui le sépare du reste de la bande (1), chaque côté du sac présente des ouvertures ou signaux optiques (7) d'une dimension qui permet à l'organe détecteur de signaler le passage de chaque sac.

Sous l'effet de la traction exercée par les moyens de traction, tels que rouleaux ou autres dont est munie la machine distributrice, chaque sac se sépare de celui qui le suit lorsque la bande (1) se déchire le long des lignes pointillées (4), ce qui permet de créer, dans chaque sac, à partir de ces lignes et des coupures (5), deux ailes (8) qui tombent respectivement sur les faces extérieures du sac. Les lignes de soudure (6) joignent les faces de la bande (1) avec le pli (2) de façon à former les poignées (9), comme on peut le voir sur les figures 3 et 5.

## Revendications

1. Bande continue de sacs, pouvant s'appliquer en particulier à son utilisation dans les machines distributrices de sacs, du type comprenant une bande tubulaire (1), aplatie et continue en matière souple, de préférence en matière plastique, pourvue sur chacun de ses bords longitudinaux, d'un pli longitudinal (2) vers l'intérieur, comprenant différents groupes de lignes transversales séparées entre elles de façon équidistante, d'une distance égale à la longueur d'un sac, composées d'une ligne de soudure (3) qui constitue le fond de chaque sac et d'une ligne pointillée (4) proche de la précédente, afin de permettre la séparation de chaque sac de ceux qui lui sont contigus, caractérisés en ce qu'entre chaque bord de la bande tubulaire aplatie (1) et l'arête interne ou ligne de pliure (2a) du pli respectif (2) sont pratiquées des découpes longitudinales (5, 10), chacune d'elles traversant les deux faces de la bande (1) ainsi que les deux faces du pli (2) et qui, partant légèrement au-dessus de la ligne pointillée (4) de chaque sac, s'étendent sur une longueur déterminée, parallèlement au bord de la bande (1), se terminant en un tronçon courbe (5a, 12) dirigé vers l'intérieur, des lignes transversales de soudure respectives (6) étant disposées à proximité de la ligne pointillée (4) et allant depuis chaque découpe (5, 10) jusqu' au bord correspondant de la bande (1), réunissant ainsi les deux faces de celle-ci avec ses plis (2) respectifs.

2. Bande continue selon la revendication 1, caractérisée en ce que, sur chaque ligne de pliure interne (2a) de chaque pli longitudinal (2) est pratiquée, par matriçage, une ouverture oblongue (10) longitudinale parallèle au bord longitudinal de la bande (1), de telle sorte que les bords longitudinaux de cette ouverture oblongue (10) sont placés chacun d'un côté de la ligne de pliure interne, (2a) l'un (11) des bords transversaux de l'ouverture oblongue (10) étant placé sur la ligne pointillée (4) ou entre celle-ci et la ligne adjacente de soudure (3) correspondante qui constitue le fond d'un sac, alors que l'autre bord transversal (12) est de forme sensiblement semi-circulaire.

3. Bande continue de sacs, selon la revendication 1 ou 2, caractérisée en ce que, sur une partie correspondante à chaque sac, comprise de préférence entre les lignes de coupure (5, 10), est pratiquée une ouverture (7) qui permet le déclenchement d'un organe qui détecte le passage de chaque sac dans une machine distributrice.

4. Bande continue de sacs, selon la revendication 1 ou 2, caractérisée en ce que, sur une partie correspondante à chaque sac, comprise de préférence entre les lignes de coupe (5, 10), se trouve un signal optique permettant le déclenchement d'un organe de détection optique du passage de chaque sac dans une machine distributrice de sacs.

## Patentansprüche

1. Insbesondere zur Anwendung in Beutelausgabemaschinen verwendbares kontinuierliches Band von Beuteln mit einem flachgedrückten und kontinuierlichen schlauchförmigen Band (1) aus weichem Material, vorzugsweise Kunststoffmaterial, das an jedem seiner Längsränder mit einer nach innen gerichteten Längsfalte (2) versehen ist, mit unterschiedlichen Gruppen querverlaufender Linien, die im gleichen, der Länge eines Beutels entsprechenden Abstand voneinander liegen und eine den Boden jedes Beutels bildende Schweißlinie (3) sowie eine nahe dieser Linie verlaufende Perforationslinie (4) umfassen, damit jeder Beutel von den mit ihm zusammenhängenden Beuteln getrennt werden kann, dadurch gekennzeichnet, daß zwischen jedem Rand des schlauchförmigen, flachgedrückten Bandes (1) und der inneren Faltkante oder Faltlinie (2a) der jeweiligen Falte (2) Längsschnitte (5, 10) angebracht sind, von denen jeder die zwei Flächen des Bandes (1) sowie die zwei Flächen der Falte (2) durchdringt und die sich, ausgehend geringfügig unterhalb der Perforationslinie (4) jedes Beutels, über eine vorbestimmte Länge parallel zum Rand des Bandes (1) erstrecken und mit einem nach innen gerichteten gekrümmten Abschnitt (5a, 12) enden, wobei in der Nähe der Perforationslinie (4) in Querrichtung verlaufende Schweißlinien (6) angebracht sind, die von jedem Schnitt (5, 10) bis zum entsprechenden Rand des Bandes (1) gehen und somit dessen zwei Flächen mit den jeweiligen Falten (2) vereinigen.

2. Kontinuierliches Band nach Anspruch 1, dadurch gekennzeichnet, daß an jeder inneren Faltlinie (2a) jeder Längsfalte (2) durch Stanzen eine längliche Öffnung (10) angebracht ist, die parallel zum Längsrand des Bandes (1) verläuft, so daß die Längsränder dieser länglichen Öffnung (10) jeweils seitlich bezüglich der internen Faltlinie (2a) liegen, wobei einer (11) der Querränder der länglichen Öffnung (10) auf der Perforationslinie (4) oder zwischen dieser und der angrenzenden Schweißlinie (3) liegt, die den Boden eines Beutels bildet, während der andere Querrand (12) im wesentlichen halbkreisförmig ausgebildet ist.

3. Kontinuierliches Band von Beuteln gemäß Anspruch 1 oder 2, dadurch gekennzeichnet, daß an einem entsprechneden Teil jedes Beutels vorzugsweise zwischen den Linien des Ausschnitts (5, 10) eine Öffnung (7) gebildet ist, die das Auslösen eines Organs ermöglicht, das den Durchgang jedes Beutels in der Ausgabemaschine feststellt.

4. Kontinuierliches Band von Beuteln gemäß Anspruch 1 oder 2, dadurch gekennzeichnet, daß an einem enrsprehneden Teil jedes Beutels vorzugsweise zwischen den Linien des Ausschnitts (5, 10) ein optisches Kennzeichen angebracht ist, das das Auslösen eines optischen Detektororgans für den Durchlauf jedes Beutels in einer Ausgabemaschine ermöglicht.

## Claims

1. A continuous band made up of bags and more particularly suitable for use in bag distributing machines, comprising a flattened continuous band made of supple, preferably plastic material, provided on each of its longitudinal edges with a longitudinal fold (2) directed towards the interior, comprising different groups of transverse lines with an equidistant spacing between them and spaced by a distance equal to the length of a bag, comprising a weld line (3) which constitutes the bottom each bag and a line (4) of perforations in order to permit the separation of each bag from the bags adjacent to it, characterized in that between each edge of the flattened tubular band (1) and the internal crest or the line of folding (2a) of the respective fold (2) longitudinal cuts (5 and 10) are produced, of which each runs across the two faces of the band (1) and the two faces of the fold (2) and which, starting slightly above the line of perforations of each bag, extend for a given length, parallel to the edge of the band (1) and come to an end in a curved line (5a and 12) directed towards the interior, transverse weld lines (6) being placed in the vicinity of the line of perforations (4) and extending from each cut (5 and 10) as far as the corresponding edge of the band (1) so as to unit the two faces with its respective folds (2).

2. The continuous band of bags as claimed in claim 1, characterized in that on each line of internal folding (2a) of each longitudinal fold (2) an oblong opening (1) is produced by die pressing so as to be longitudinal and parallel to the longitudinal edge of the band (1) so that the longitudinal of this oblong opening (10) are each placed on one side of the line of internal folding (2a), one (11) of the transverse edges of the oblong opening (10) being placed on the line (4) of perforations or between the latter and the adjacent corresponding line of the weld (3) which forms the bottom of a bag, whereas the other transverse edge (12) is of a substantially semicircular form.

3. The continuous band of bags as claimed in claim 1 or claim 2, characterized in that on a corresponding part of each bag, preferably comprised between the cut lines (5 and 10), an opening (7) is provided which permits the actuation of a member which detects the passage of each bag in a distributing machine.

4. The continuous band of bags as claimed in claim 1 or in claim 2, characterized in that on a corresponding part of each back, preferably comprised between the cut lines (5 and 10) there is an optical signal means making possible the operation of an optical detecting member responsive to the passage of each bag in a bag distributing machine.
